# FASCICULE DE BREVET EUROPEEN

(11) **EP 0 267 872 B1**
(45) Date de publication et mention de la délivrance du brevet: **29.07.1992**
(21) Numéro de dépôt: 87810631.9
(22) Date de dépôt: 03.11.1987
(51) Int. Cl.: E01C 13/00

(54) **Pistes polyvalentes aménagées pour la pratique de sports, notamment l'équitation**
Vielfältig verwendbare Rennbahn eingerichtet für Sport, insbesondere für Reitkunst
Multipurpose track for practicing sports, particularly equitation

(30) Priorité: 03.11.1986 CH 4387/86
(43) Date de publication de la demande: 18.05.1988
(73) Titulaire: Dunand, Jacques, CH-1635 La Tour-de-Trême (CH)
(72) Inventeur: Dunand, Jacques, CH-1635 La Tour-de-Trême (CH)
(74) Mandataire: Tschudi, Lorenz

(56) Documents cités:
- EP-A- 0 140 354
- EP-A- 0 165 895
- DE-A- 1 811 357
- FR-A- 2 132 523
- FR-A- 2 506 358
- FR-A- 2 546 927
- STRASSE UND AUTOBAHN, no. 7, 1973, pages 312-321; "Bodenstabilisierung mit Kalk"

## Description

La présente invention a pour objet une piste polyvalente amenagée pour la pratique de sports de toute nature, notamment pour l'équitation, qui présente une structure en trois parties, une partie inférieure, une partie supérieure et une partie intermédiaire, la partie inférieure comportant au moins une couche de matériau dur, la partie supérieure comportant au moins une couche de matériau synthétique souple, la partie intermédiaire comportant au moins une couche de matériau dont la dureté et la granulométrie moyenne est plus petite que celle de la partie inférieure et plus grande que celle de la partie supérieure.

Principalement, lorsqu'il s'agit de pistes destinées aux sports hippiques, il faut veiller à ce que les qualités conjuguées de résistance, de compacité,mais aussi de souplesse, d'élasticité et de plasticité soient remplies. La préparation du terrain doit en effet contribuer à atteindre des performances sportives optimales, en même temps que doivent être écartés les risques de blessures des chevaux.
Les chutes doivent également être suffisamment bien amorties pour limiter au minimum leurs effets et conséquences. Ces diverses qualités énumérées doivent être invariables et constantes, quelles que soient les conditions climatiques et atmosphériques. Enfin, il est avantageux que l'entretien de telles pistes puisse se faire aisément et rapidement.

La demande DE-OS 30 30 165 enseigne que les revêtements des pistes hippiques usuelles sont constitués de tourbe et de sable ou encore, dans une version améliorée, de morceaux ou copeaux de bois et de sciure de bois. D'autres matériaux, tels que le gravier, la cendre, l'argile schisteuse sont énumérés dans la demande de brevet européen no. 821 07 436.6 (EP-A-0 072 559).

Les demandes FR-A-2 132 523, FR-A-2 546 927 et DE-A-1 811 357 décrivent toutes des pistes constituées de plusieurs couches, mais leur structure et surtout les éléments qui les composent sont sensiblement différents de ceux proposés par la présente invention.

Les pistes aménagées selon les techniques connues présentent une série d'inconvénients, en ce sens qu'elles ne satisfont pas les qualités requises. Dans la demande DE-OS 30 30 165 il est proposé de recouvrir les pistes d'un revêtement de particules de bois de longueur comprise entre 0 et 35 mm. Ces pistes ne donnent cependant pas entière satisfaction. En effet, les critères qualitatifs de résistance, de compacité, de souplesse, d'élasticité et de plasticité nécessaires ne résultent pas et ne peuvent résulter de la seule couche de revêtement. De plus, les propriétés des particules de bois ne sont pas totalement indépendantes des conditions climatiques et atmosphériques. Enfin, les revêtements mentionnés dans l'état de la technique exigent des travaux d'entretien relativement importants et impliquent la mise en oeuvre de machines et dispositifs spéciaux spécialement conçus pour la confection de particules et suffisamment homogènes, et répondant à une fourchette de dimensions données.

La structure et les éléments prévus dans la demande FR-A-2 132 523, s'ils peuvent éventuellement être retenus pour la réalisation d'un court de tennis, sont tout-à-fait inadaptés pour ceux d'une piste hippique. En particulier, la brique pilée entrant dans la composition de la couche superficielle est insuffisamment résistante aux sollicitations engendrées par les évolutions des chevaux. La brique pilée cassera, ce qui conduira en peu de temps à un mélange trop meuble donc à une piste inutilisable pour la pratique des sports équestres. De même sont totalement différentes les réalisations décrites dans les demandes DE-A-1 811 357 et FR-A-2 546 927. On retiendra notamment, en ce qui concerne cette dernière, sur le fondement d'expériences pratiques, que la structure et les éléments tels que décrits en page 3, lignes 6 à 9, ne conduisent pas aux résultats espérés. En effet, la densité étant trop faible sur une épaisseur relativement importante, les performances du cheval qui évolue sur une telle surface, sont quasi nulles, puisqu'il aura sans cesse tendance à déraper ou à glisser, et cette grande épaisseur peut fatiguer rapidement les tendons des chevaux.

La présente invention propose un aménagements de pistes, notamment pour l'équitation, qui allie de façon optimale l'ensemble des propriétés exposées en introduction, lesdites propriétés étant entièrement indépendantes des conditions climatiques et atmosphériques, de telle sorte que soient atteintes au plus près les qualités d'un revêtement naturel en pelouse. Un autre avantage de l'invention réside dans l'entretien, rapide et aisé, donc peu onéreux, de telles pistes.

On comprend aisément que, si une piste hippique doit répondre aux impératifs mentionnés, quel que soit le lieu ou elle est réalisée, elle est soumise à des conditions d'environnement très différentes, selon qu'elle se trouve à l'extérieur ou au contraire à l'intérieur d'un manège couvert.

Aussi l'inventeur, en suivant le même fil directeur visant à pallier les inconvénients constatés dans les pistes connues, mais aussi en tenant compte de la spécificité du lieu d'aménagement de la piste et, dans le même temps, de l'aspect économique qui y est lié, propose-t-il un aménagement selon la partie caractérisante de la revendication 1, lequel aménagement peut être réalisé indifféremment à l'extérieur tout comme a l'intérieur d'un manège couvert, mais qui est plus particulièrement destiné à l'extérieur.

On va décrire ci-après, à titre d'exemple, une forme de réalisation d'aménagement d'un type de piste hippique selon l'invention, en se référant au dessin annexé, dans lequel :
la fig. 1 est une coupe de la piste "extérieure/intérieure" représentant le schéma de principe de son aménagement, et
la fig. 2 est une coupe d'un exemple d'exécution d'aménagement de cette piste.

Pour la réalisation de la piste "extérieure/intérieure", on prépare, dans un premier temps, le terrain à l'endroit où la piste hippique est projetée, en stabilisant ou compactant le fond 9 selon les procédés connus après avoir enlevé l'épaisseur voulue de terre végétale.

On voit dans la fig. 1 une piste aménagée en trois parties, une partie inférieure 1, une partie supérieure 3 et une partie intermédiaire 2. Les différentes parties peuvent être constituées en différentes couches (fig. 2), une couche inférieure étant dure et résistante, les couches superposées présentant une granulométrie décroissante et une élasticité et souplesse croissantes.

La piste peut être pourvue d'obstacles 10. Ces derniers, si l'on souhaite qu'ils restent en permanence, seront construits de préférence sur la terre de fond compactée 9, les couches décrites plus loin étant alors interrompues aux endroits voulus.

Dans la variante d'exécution décrite, la structure comporte trois parties. La première partie, constituée d'une seule couche 4, dure, est une dalle formée de tout-venant stabilisé au ciment ou tout autre liant hydraulique. L'épaisseur choisie de la dalle est de 20 cm, le rapport de mélange étant de 30 à 50 kg de liant au moins par m³ de mélange. Cette partie a pour objet de conférer à l'aménagement la dureté, la stabilité et la résistance voulues aux sollicitations auxquelles la piste est soumise.

Une seconde partie ou partie intermédiaire comprend deux couches 5 et 6. La couche 5 est répartie sur la couche 4 et est constituée de gravier concassé gros auquel on ajoutera, pour augmenter la compacité et la plasticité, des fillers ou farines. Bien entendu, le terme gravier étant pris dans son sens générique, on comprend qu'il s'agit soit de galets arrondis ou encore de pierres cassées; dans ce dernier cas particulier, on parlera plus précisément de roches concassées. Dans l'exemple d'exécution, la granulométrie de cette couche 5 est de 0/15 mm, l'épaisseur est de 7 à 10 cm. Pour une exécution de qualité de la piste, il importe que la granulométrie soit ici respectée avec la plus grande précision. En effet, cette couche 5 qui se compacte sur 10 cm de préférence, remplit plusieurs fonctions. D'abord une fonction compensatrice d'usure ou de l'abrasion éventuelle, que peut occasionner par exemple un manque d'entretien. Ensuite, une fonction antidérapante pour le cheval, et, enfin, une fonction consistant à empêcher les cailloux de la couche inférieure, le cas échéant, de monter et de se mélanger au sable contenu dans la couche 6, qui lui est superposée. Celle-ci se trouve ainsi "ancrée" avec la couche 5. Cette couche 6, qui forme la deuxième couche de la partie intermédiaire, de préférence d'une épaisseur choisie entre 4 et 5 cm, est composée de gravier rond délimoné, dont la granulométrie est de 0/3 mm pour 50% et de 3/8 mm pour les autres 50%. Cette couche assure de bonnes qualités d'élasticité.

On note que la dureté des couches 4, 5 et 6 va diminuant tandis que l'élasticité et la plasticité vont en augmentant. Ainsi, les couches 4, 5 et 6 coopèrent entre elles vers un résultat commun qui est celui d'octroyer de manière idéale à la structure des propriétés de résistance, de compacité, d'élasticité et de plasticité.

Une troisième partie, comprenant une couche 7 de particules en matière synthétique, par exemple du granulé PVC de granulométrie standard 0/3 mm, de préférence d'une épaisseur choisie entre 3 à 5 cm, parachève les propriétés de la piste, principalement celles d'élasticité et de plasticité. Elle confère en plus la compacité et la souplesse idéales pour mettre au mieux à profit les performances sportives. De plus, cette couche élimine définitivement tous risques de blessures aux sabots des chevaux et amortit parfaitement les chocs lors de chutes. Il faut remarquer que les couches 7 et 6, à la longue se mélangent pour former un amalgame sable/plastique, stable et élastique. Cet amalgame, tenu par la couche 6, ainsi qu'il a déjà été dit plus haut, rejoint de façon idéale les propriétés du revêtement naturel, c.à.d. de la pelouse tenue par chaque racine.

On comprend ainsi que les couches décrites aboutissent à un ensemble non-mouvant, empêchant tout glissement du cheval et tout brassage engendrés par une couche trop épaisse.

Bien entendu, on peut aménager, selon les cas, un drainage 8 adéquat pour l'évacuation des eaux de pluie.

La mise en oeuvre de la piste hippique "extérieure/intérieure" telle que décrite a permis de concrétiser les performances sportives optimales et la parfaite fiabilité de l'aménagement dans le cadre de compétitions internationales.

## Revendications

1. Piste polyvalente aménagée pour la pratique de sports de toute nature, notamment pour l'équitation, qui présente une structure en trois parties, une partie inférieure (1), une partie supérieure (3) et une partie intermédiaire (2), la partie inférieure (1) comportant au moins une couche de matériau dur, la partie supérieure (3) comportant au moins une couche de matériau synthétique souple, la partie intermédiaire (2) comportant au moins une couche de matériau dont la dureté et la granulométrie moyenne est plus petite que celle de la partie inférieure (1) et plus grande que celle de la partie supérieure (3), caractérisée en ce que la partie intermédiaire (2) est constituée de deux couches distinctes (5, 6), la couche (5) étendue sur la partie inférieure (1), respectivement sur la couche (4) étant constituée de gravier concassé enrichi de fillers ou farines, et en ce que la couche (6) étendue sur cette dernière est constituée de gravier rond délimoné.

2. Piste polyvalente selon la revendication 1, caractérisée en ce que la couche (5) est constituée de roches concassées, enrichies de fillers ou de farines.

3. Piste polyvalente selon la revendication 1 ou 2, caractérisée en ce que la granulométrie de la couche (5) est de 0/15 mm et en ce que son épaisseur est comprise entre 7 et 10 cm.

4. Piste polyvalente selon l'une des revendications 1 à 3, caractérisée en ce que la granulométrie de la couche (6) est de 0,3 mm pour 50%, et de 3/8 mm pour les autres 50%, et en ce que son épaisseur est de 4 cm.

5. Piste polyvalente selon l'une des revendications 1 à 4, caractérisée en ce que la partie supérieure (3) est constituée d'une couche (7) en granulés PVC de granulométrie 0/3 mm et en ce que son épaisseur est de 3 cm.

6. Piste polyvalente selon l'une des revendications 1 à 5, caractérisée en ce que la partie inférieure (1) est constituée d'une couche (4) de toutvenant stabilisé au ciment.

## Claims

1. A multi-purpose track for sports of all kinds, notably for horse-riding, which has a three-part structure, a lower part (1), an upper part (3) and an intermediate part (2), the lower part (1) comprising at least one layer of hard material, the upper part (3) comprising at least one layer of supple synthetic material, the intermediate part (2) comprising at least one layer of material of which the hardness and the average granulometry is less than that of the lower part (1) and greater than that of the upper part (3), characterized in that the intermediate part (2) is constituted of two separate layers (5, 6), layer (5), which extends over the lower part (1), respectively over layer (4), being constituted of gravel chippings enriched with fillers or fine sands, and in that layer (6), which extends over the latter, is constituted of delimonated round gravel.

2. The multi-purpose track according to claim 1, characterized in that layer (5) is constituted of stone chippings, enriched with fillers or fine sands.

3. The multi-purpose track according to claim 1 or 2, characterized in that the granulometry of layer (5) is 0/15 mm and in that its thickness is situated between 7 and 10 cm.

4. The multi-purpose track according to one of claims 1 to 3, characterized in that the granulometry of layer (6) is 0.3 mm for 50% and 3/8 mm for the other 50%, and in that its thickness is 4 cm.

5. The multi-purpose track according to one of claims 1 to 4, characterized in that the upper part (3) is constituted of a layer (7) of PVC granules of a granulometry of 0/3 mm and in that its thickness is 3 cm.

6. The multi-purpose track according to one of claims 1 to 5, characterized in that the lower part (1) is constituted of a layer (4) of a cement-stabilized sand-pebble mixture.

## Patentansprüche

1. Vielfältig verwendbare Rennbahn, eingerichtet für Sport, insbesondere für die Reitkunst, welche eine Struktur mit drei Teilen aufweist, einen Unterteil (1), einen Oberteil (3) und einen Zwischenteil (2), wobei der Unterteil (1) mindestens eine Schicht aus einem festen Material aufweist, der Oberteil (3) mindestens eine Schicht aus einem weichen synthetischen Material umfasst und der Zwischenteil (2) mindestens eine Schicht aus einem Material aufweist, dessen Härte und dessen mittlere Kornklassierung kleiner sind als diejenigen des Unterteiles (1), aber grösser sind als diejenigen des Oberteiles (3), dadurch gekennzeichnet, dass der Zwischenteil (2) zwei unterschiedliche Schichten (5, 6) umfasst, wobei die Schicht (5), die sich auf dem Unterteil (1) bzw. auf der Schicht (4) ausbreitet, aus gebrochenem Kies, der mit Füllmaterial oder einem Mehl angereichert ist, aufgebaut ist, und wobei die Schicht (6), die sich über der Schicht (5) ausbreitet, aus rundem entschlammtem Kies erstellt ist.

2. Rennbahn nach Anspruch 1, dadurch gekennzeichnet, dass die Schicht (5) aus gebrochenem Fels, der mit Füllmaterial oder einem Mehl angereichert ist, aufgebaut ist.

3. Rennbahn nach Anspruch 1 oder 2, dadurch gekennzeichnet, dass die Kornklassierung der Schicht (5) 0/15 mm ist, und dass die Dicke dieser Schicht 7 bis 10 cm beträgt.

4. Rennbahn nach einem der Ansprüche 1 bis 3, dadurch gekennzeichnet, dass die Kornklassierung der Schicht (6) zu 50% 0/3 mm und zu 50% 3/8 mm ist, und dass die Dicke dieser Schicht etwa 4 cm beträgt.

5. Rennbahn nach einem der Ansprüche 1 bis 4, dadurch gekennzeichnet, dass der Oberteil (3) aus einer Schicht (7) aus gekörntem PVC mit einer Kornklassierung 0/3 mm hergestellt ist, wobei die Schichtdicke etwa 3 cm beträgt.

6. Rennbahn nach einem der Ansprüche 1 bis 5, dadurch gekennzeichnet, dass der Unterteil (1) aus einer Schicht (4) zementstabilisiertem Kies-Sandgemisch hergestellt ist.
